# EUROPÄISCHE PATENTSCHRIFT

(11) **EP 0 224 672 B1**
(45) Veröffentlichungstag und Bekanntmachung des Hinweises auf die Patenterteilung: **31.01.1990**
(21) Anmeldenummer: 86113407.0
(22) Anmeldetag: 30.09.1986
(51) Int. Cl.: B22D 29/00

(54) **Verfahren zum Entfernen insbesondere von keramischer Gussformen von Gussteilen**
Method for removing casting moulds, in particular ceramic moulds, from castings
Procédé de démoulage de pièces moulées dans des moules, en particulier des moules en céramique

(30) Priorität: 05.12.1985 DE 3543062
(43) Veröffentlichungstag der Anmeldung: 10.06.1987
(73) Patentinhaber: DORNIER MEDIZINTECHNIK GMBH, D-82101 Germering (DE)
(72) Erfinder: Heine, Gerold, Dr., D-7772 Uhldingen-Mühlhofen 1 (DE); Stark, Joachim, D-7990 Friedrichshafen 1 (DE)
(74) Vertreter: Landsmann, Ralf, Dipl.-Ing.

(56) Entgegenhaltungen:
- DE-A- 1 962 182
- DE-A- 2 141 174
- DE-A- 3 539 034
- US-A- 3 030 678
- US-A- 4 374 538
- US-A- 4 490 180
- GIESSEREI, Band 55, Nr. 9, 25. April 1968, Seiten 198-202, Düsseldorf, DE; VON LÜBOMIC RAFAILOW et al.: "Elektrohydraulisches Putzen von Gussstücken"

## Beschreibung

Die Erfindung betrifft ein Verfahren zum Ablösen von Gussformen und/oder Kernen von Gussteilen, wobei nach dem Erstarren und Abkühlen die Form mit dem Gussteil in eine Flüssigkeit eingebracht wird und Form, Gussteil und Kern mit Stosswellen beschallt werden, wodurch sich Gussform und Kern vom Gussteil ablösen.

Eine weitverbreitete Technik zur Herstellung von nahezu beliebig geformten Maschinenteilen und Werkzeugen aus Metallen ist die Feingusstechnik. Dazu wird der flüssige Werkstoff in werkstückspezifische Formen aus speziellen Keramiken gegeben und erstarrt. Nach dem Erkalten wird in mehreren Arbeitsgängen durch Abschlagen der Formmasse, Sand und/oder Wasserstrahlreinigung, chemische Reinigung die keramische Formmasse vollständig vom Werkstück gelöst. Verbleiben kleinste Formteile oder Teile eines Gusskerns in Ecken, Vertiefungen oder Hohlräumen des Feingusswerkstücks, so kann sich dies nachteilig auf die Verwendung, zum Beispiel hinsichtlich der Lebensdauer des Werkstücks auswirken.

Aus der DE-A 2 141 174 ist ein Verfahren zum Ablösen der Gussform und/oder Kernen bekannt, bei dem die Form mit dem Gussteil in eine Flüssigkeit eingebracht wird und Form, Gussteil und Kern mit Stosswellen beschallt werden.

In. der DE-A 3 539 034 ist zum Entfernen von Formresten am GuBstück eine mit einem explosiven Gasgemisch gefüllte ellipsoidförmige Haube beschrieben, die im ersten Brennpunkt eine Zündeinrichtung aufweist, bei deren Zündung eine Gasdruckwelle entsteht, die in Richtung auf einen hinter dem zu bearbeitenden Formkasten mit Gußstück liegenden zweiten Brennpunkt läuft.

Die zum Stand der Technik gehörenden Verfahren mögen bei einfach gestalteten Bauteilen mit Erfolg verwendbar sein, jedoch ist nicht gewährleistet, dass zum Beispiel Ausnehmungen, Bohrungen und Hinterschneidungen vom Form- oder Kernsand befreit werden, so dass an und in diesen für den späteren Betrieb konstruktiv wesentlichen Gestaltungen Formsandreste oder Kernsandreste verbleiben können.

Der Erfindung liegt die Aufgabe zugrunde, ein Verfahren zu schaffen, mit dem Formteile oder Kernteile mühelos und restlos auch von kompliziert gestalteten Gussteilen entfernt werden können.

Diese Aufgabe wird erfindungsgemäss dadurch gelöst, dass Gussteil, Form und Kern mit auf die Grenzfläche Gussteil/Formteil oder Gussteil/Kern fokussierten Stosswellen beaufschlagt werden.

Mittels fokussierter Stosswellen lassen sich spröde Werkstoffe in kleinste Fragmente zertrümmern, so dass ein Werkstück durch die Einleitung einer Folge von Stosswellen völlig von der Gussform und den Kernen befreit werden kann.

Das Werkstück besitzt um Grössenordnungen höhere Druckfestigkeit und Zugfestigkeit als das Formmaterial und die Kernwerkstoffe. Aus diesem Grund tritt eine Veränderung des Werkstücks durch die fokussierte Stosswelle nicht auf. Das Oberflächenfinish der Werkstücke und die Genauigkeit der Werkstückabmessungen, an die in der Feingusstechnik hohe Anforderungen gestellt werden, bleiben durch die Beschallung mittels Stosswellen unverändert erhalten, während bei mechanischen Einwirkungen (z.B. Abkratzen) eine Verletzung der Oberfläche und damit auch ein Genauigkeitsverlust nahezu unvermeidlich sind. Aus diesem Grund ist das Verfahren auch besonders für die Feingusstechnik vorteilhaft. Bei anderen Gusstechniken - z.B. Graugusstechnik - ist die Anwendung des Verfahrens zwar denkbar, jedoch wegen geringerer Anforderungen an Oberflächengüte und Genauigkeit im Verhältnis zur üblichen Gussputzerei kaum wirtschaftlich einsetzbar.

Fokussierte Stosswellen entfernen das Formmaterial und Kernmaterial in schonender Weise, wobei in der Regel in einem Flüssigkeitsbad (Öl oder Wasser) ein ortsfester Fokus vorhanden ist und die Gussform mittels einer Vorrichtung im Wasserbad nachgeführt wird, so dass alle Teile entsprechend einem Beschallungsplan beschallt werden können. Dazu befindet sich die Gussform mit Gussteil bei komplizierten Werkstücken drehbar in kardanischer Aufhängung auf einem in den drei Freiheitsgraden beweglichen Tisch innerhalb des Wasserbads. Rechnergesteuert kann mittels rotatorisch und translatorisch arbeitender Stellmotoren jeder Punkt des Werkstücks in den Fokus gefahren werden und kürzer oder länger im Fokus verweilen.

Die Erfindung wird nachfolgend anhand einer Figur näher erläutert.

Die einzige Figur zeigt eine Querschnittsansicht durch ein Gerät zur Behandlung von Gussteilen mittels Stosswellen.

In einer Wanne 2 befindet sich auf einem mit Aussparung 4 versehenen Tisch 6 eine Gussform 8, die ein Gussteil 10 enthält. Das Gussteil ist im Ausführungsbeispiel ein zylinderförmiger Ring 12, der mehrere über seinen Mantel 14 hinausreichende Vorsprünge 16 aufweist. In der Bohrung 18 des Zylinders 12 befindet sich ein Kern 20, der wie auch die Gussform 8 entfernt werden soll.

Am Boden 22 der Wanne 2 befindet sich ein Reflektor 24, der ein Teil eines Rotationsellipsoids ist. Im Fokus F1 des Reflektors ist eine Funkenstrecke 25 angeordnet, die mittels eines Funkengenerators 26 betrieben wird. Beim Auslösen eines Funkens entsteht eine mechanische Stosswelle, deren Dauer 500 Nanosekunden bis 1 Mikrosekunde beträgt. Die Stosswelle nimmt den durch die Linien 28 skizzierten Verlauf und gelangt direkt oder nach Reflexion an der Wand des Rotationsellipsoids zu einem zweiten Fokus F2. Im Fokus F2 treten Druckstösse von beispielsweise 1000 bis 2000 bar auf, die ein Abplatzen der Gussform 8 vom Gussteil 10 bewirken. Durch eine serielle Auslösung von Stosswellen und Nachführung der Grenzflächen des Bauteils in den Fokus werden sowohl Gussform 8 wie auch Kern 20 vom Gussteil 10 getrennt, ohne dass irgendwelche Reste des Formteils oder Kerns am Gussteil haften bleiben und dessen Oberflächengüte und Genauigkeit unbeeinflusst bleibt.

Damit die Stosswellen zum Werkstück und zweiten Fokus gelangen können sind die Wanne 2 und der Reflektor mit einer Flüssigkeit gefüllt und im Tisch 6 befindet sich eine Aussparung 4. Je besser akustische Impedanz (Produkt aus der Dichte ϕ und der Schallgeschwindigkeit c) der Flüssigkeit und der Gussform 8 übereinstimmen, umso effektiver gelangen die Stosswellen zum Fokus F2. Als Koppelflüssigkeit werden vorzugsweise Öle vorgeschlagen, jedoch ist die Einrichtung auch im Wasserbad betreibbar und funktionsfähig.

## Patentansprüche

1. Verfahren zum Ablösen von Gussformen und/oder Kernen von Gussteilen, wobei nach dem Erstarren und Abkühlen die Form mit dem Gussteil in eine Flüssigkeit eingebracht wird und Form, Gussteil und Kern mit Stoßwellen beschallt werden, wodurch sich Gussform und Kern vom Gussteil ablösen, dadurch gekennzeichnet, dass Gussteil (10), Form (8) und Kern (20) mit auf die Grenzfläche Gussteil/Formteil oder Gussteil/Kern fokussierten Stosswellen beaufschlagt werden.

2. Verfahren nach Anspruch 1, dadurch gekennzeichnet, dass Ecken und/oder Kanten mehrfach beschallt werden.

## Claims

1. Process for separating moulds and/or cores from castings, wherein after hardening and cooling down, the mould with the casting is placed in a fluid and the mould, casting and core are acted upon by impact waves, as a result of which the mould and core separate from the casting, characterised in that casting (10), mould (8) and core (20) are acted upon by means of impact waves focussed on the boundary surface between casting and mould or casting and core.

2. Process as claimed in claim 1, characterised in that corners and/or edges are acted upon numerous times.

## Revendications

1. Procédé pour séparer des moules et/ou des noyaux de pièces moulées, le moule avec la pièce moulée étant introduit après la solidification et le refroidissement dans un liquide et le moule, la pièce moulée et le noyau étant exposés à l'action d'ondes de choc, ce qui a pour effet de séparer le moule et le noyau de la pièce moulée, caractérisé en ce que la pièce moulée (10), le moule (8) et le noyau (20) sont soumis à l'action d'ondes de choc focalisées sur la surface de séparation pièce moulée/moule ou pièce moulée/noyau.

2. Procédé selon la revendication 1, caractérisé en ce que les coins et/ou arêtes sont exposés à plusieurs reprises à l'action des ultrasons.
